# EUROPÄISCHE PATENTSCHRIFT

(11) **EP 3 763 646 B1**
(45) Veröffentlichungstag und Bekanntmachung des Hinweises auf die Patenterteilung: **11.08.2021**
(21) Anmeldenummer: 19185727.5
(22) Anmeldetag: 11.07.2019
(51) Int. Cl.: B65H 5/22, B65H 29/24

(54) **VORRICHTUNG UND VERFAHREN ZUR ÜBERGABE VON BÖGEN ZWISCHEN FÖRDEREINHEITEN**
DEVICE AND METHOD FOR TRANSFERRING SHEETS BETWEEN CONVEYOR UNITS
DISPOSITIF ET PROCÉDÉ DE TRANSFERT DES FEUILLES ENTRE DES UNITÉS DE TRANSPORT

(43) Veröffentlichungstag der Anmeldung: 13.01.2021
(73) Patentinhaber: Müller Apparatebau GmbH, 85402 Kranzberg (DE)
(72) Erfinder: Becker, Ludwig, 85402 Kranzberg (DE)
(74) Vertreter: Meyer zu Bexten, Elmar

(56) Entgegenhaltungen:
- EP-A2- 2 030 923
- EP-A2- 2 042 458
- JP-A- 2006 044 858
- US-B1- 6 494 452

## Beschreibung

### Stand der Technik

Die Erfindung geht aus von einer Vorrichtung zur Übergabe eines Bogens von einer Einlauf-Fördereinheit an eine Auslauf-Fördereinheit oder einem Verfahren zum Übergeben eines Bogens von einer Einlauf-Fördereinheit an eine Auslauf-Fördereinheit nach Gattung der unabhängigen Ansprüche.

Aus der EP2935060B1 ist bereits eine Vorrichtung zum Drehen von in einer Transportrichtung bewegten flachen Gütern von einer ersten Orientierung in eine zweite Orientierung bekannt, wobei um einen Gesamt-Drehwinkel und mit einer ersten und mindestens einer zweiten Dreheinrichtung gedreht wird, und die Transporteinrichtung zwischen einer ersten Stellung, in der sie ein Gut in Eingriff nimmt, und einer Stellung, in der das Gut außer Eingriff ist, umschaltbar ist. Die Transporteinrichtung kann beispielsweise durch einen Saugriemen das Gut in Eingriff und außer Eingriff bringen.

Ferner ist aus der EP1318095B1 eine Mehrweg-Bogenzuführeinrichtung mit mehreren Ausgängen und ein Verfahren zur Änderung der Transportrichtung eines Blattes bekannt. Dabei steuert eine Steuerung einen Eingriff von Förderspalten und die Aktivierung von Servomotoren, basierend auf einem Signal von einem Sensor, der Kenntnis der Papiergröße und der Kenntnis einer Endbearbeitungseinheit, zu welcher das Blatt gesendet wird.

Ferner ist aus der EP2404854B1 eine Vorrichtung und ein Verfahren zum Übergeben von Druckprodukten eines Einzelstroms vor einer Zuführeinheit an eine Wegführeinheit bekannt. Ferner ist aus der WO2019072416A1 ist eine Bogen-Ausrichtvorrichtung und ein Verfahren zur Ausrichtung eines Bogens mit zwei Positionssensoren zur Erfassung der Vorderkante eines bewegten Bogens bekannt.

EP 2 030 923 A2 (PITNEY BOWES INC [US]) 4. März 2009 (2009-03-04) offenbart die Gegenstände der Oberbegriffe der Ansprüche 1 und 6.

### Offenbarung der Erfindung

### Vorteile der Erfindung

Die erfindungsgemäße Vorrichtung zur Übergabe eines Bogens von einer Einlauf-Fördereinheit an eine Auslauf-Fördereinheit mit den Merkmalen des unabhängigen Anspruchs 1 hat demgegenüber den Vorteil, dass der Bogen aus einer Einlauf-Richtung in eine Auslauf-Richtung mit einer hohen Taktzahl umgelenkt werden kann. Dazu weist die die Einlauf-Fördereinheit eine Einlauf-Transportseite auf, wobei der Bogen entlang der Einlauf-Transportseite zur Übergabe hingeführt wird, und die Auslauf-Fördereinheit weist eine Auslauf-Transportseite auf, wobei der Bogen entlang der Auslauf-Transportseite nach Übergabe weggeführt wird, und die Einlauf-Transportseite der Auslauf-Transportseite ist flächig zugewandt angeordnet, wobei ein Übergabebereich zwischen der Einlauf-Transportseite und der Auslauf-Transportseite angeordnet ist. Denn so sind Überlappungen zwischen einlaufenden und auslaufenden Bögen kein Problem, da sich die Bögen auf verschiedenen Ebenen bewegen.

Durch die in den abhängigen Ansprüchen aufgeführten Maßnahmen sind vorteilhafte Weiterbildungen und Verbesserungen der in den unabhängigen Ansprüchen angegebenen Vorrichtung möglich.

Die Einlauf-Fördereinheit weist mindestens einen Einlauf-Saugriemen auf, wobei der Einlauf-Saugriemen mittels eines Vakuums den Bogen ansaugt. Denn so kann der Bogen schonend zur Übergabe transportiert werden.

Die Einlauf-Fördereinheit weist ein Mittel zur Unterbrechung des Vakuums des Einlauf-Saugriemens auf, wobei der Bogen von der Einlauf-Transportseite für die Übergabe freigeben wird. Denn so kann der Bogen für die Übergabe schonend freigegeben werden.

Der Einlauf Saugriemen ist von einer Saugleiste abhebbar, wobei das Vakuum unterbrochen wird, und wobei der Bogen von der Einlauf-Transportseite für die Übergabe freigeben wird. Damit kann ohne eine Abschaltung des Vakuums bzw. einer das Vakuum erzeugenden Saugeinrichtung der Bogen freigegeben werden. Vorteilhaft ist es, wenn die Einlauf-Fördereinheit eine Exzentereinheit aufweist, wobei die Exzentereinheit den Einlauf-Saugriemen von der Saugleiste abheben und senken kann. Auf diese Weise ist das Abheben und Senken des Einlauf-Saugriemens von der Saugleiste in einer hohen Taktfrequenz möglich.

Zudem ist es ein Vorteil, wenn die Auslauf-Transportseite mindestens einen Auslauf-Saugriemen aufweist, wobei der Auslauf-Saugriemen mittels eines dem Auslauf-Saugriemen zugehörigen Vakuums den Bogen während der Übergabe auf der Auslauf-Transportseite ansaugt. Denn so wird der Bogen bei der Übergabe sehr schonend behandelt, ohne dass eine Druckstelle wie beispielsweise bei Stempeln oder Rollen an dem Bogen entsteht.

Ferner ist es vorteilhaft, wenn die Einlauf-Fördereinheit einen Sensor zur Erkennung des Bogens aufweist, wobei der Sensor ein Signal zur Steuerung der Einlauf-Fördereinheit bereitstellt. Damit ist ein positionsgenaues Stoppen des Einlauf-Saugriemens für die Übergabe möglich.

Es ist weiterhin vorteilhaft, wenn ein Umlenkwinkel zwischen der Einlauf-Richtung und der Auslauf-Richtung ca. 0°, ca. 90°, ca. 180°, oder ca. 270° aufweist. Denn so kann die Vorrichtung platzschonend konstruiert werden.

Ferner ist ein Verfahren zum Übergeben eines Bogens von einer Einlauf-Fördereinheit an eine Auslauf-Fördereinheit mit den Schritten: Festhalten des Bogens durch die Einlauf-Fördereinheit an einer Einlauf-Transportseite der Einlauf-Fördereinheit, Transportieren des Bogens in einer Einlauf-Richtung entlang der Einlauf-Transportseite in einen Übergabebereich, Loslassen des Bogens durch die Einlauf-Fördereinheit in dem Übergabebereich, Annehmen des Bogens in dem Übergabebereich durch die Auslauf-Fördereinheit und Festhalten des Bogens an einer Auslauf-Transportseite der Auslauf-Fördereinheit, wobei die Auslauf-Transportseite der Einlauf-Transportseite flächig zugewandt angeordnet ist, und Transportieren des Bogens in einer Auslauf-Richtung entlang der Auslauf-Transportseite. Denn so sind zeitgleich das Transportieren eines ersten Bogens an der Einlauf-Transportseite und das Transportieren eines zweiten Bogens in einer Auslauf-Richtung entlang der Auslauf-Transportseite möglich.

Das Festhalten des Bogens durch die Einlauf-Fördereinheit weist ein Ansaugen mit mindestens einem Einlauf-Saugriemen auf, wobei das Ansaugen durch ein Vakuum erzeugt wird. Denn so wird der Bogen schonend transportiert.

Das Loslassen des Bogens durch die Einlauf-Fördereinheit in dem Übergabebereich weist ein Unterbrechen des Vakuums auf. Denn so bricht das Vakuum des Einlauf-Saugriemens zusammen und der Bogen wird schonend zur Übergabe losgelassen und der Auslauf-Fördereinheit übergeben.

Das Unterbrechen des Vakuums in der Einlauf-Fördereinheit weist ein Abheben des Einlauf-Saugriemens von einer Vakuumleiste auf. Denn so kann ohne eine Abschaltung des Vakuums der Bogen freigegeben werden.

### Kurze Beschreibung der Zeichnungen

Ausführungsbeispiele der Erfindung sind in den Zeichnungen dargestellt und in der nachfolgenden Beschreibung näher erläutert.

### Es zeigen

Figur 1 eine perspektivische, schematische Darstellung einer Ausführungsform einer erfindungsgemäßen Vorrichtung zur Übergabe eines Bogens von einer Einlauf-Fördereinheit an eine Auslauf-Fördereinheit;
Figur 2 eine Seitenansicht der Ausführungsform der erfindungsgemäßen Vorrichtung;
Figur 3 eine weitere perspektivische, schematische Darstellung der Ausführungsform der erfindungsgemäßen Vorrichtung aus Figur 2;
Figur 4 eine Seitenansicht einer weiteren Ausführungsform der erfindungsgemäßen Vorrichtung;
Figur 5 eine perspektivische, schematische Darstellung der weiteren Ausführungsform der erfindungsgemäßen Vorrichtung aus Figur 4;
Figur 6 einen Querschnitt durch eine Einlauf-Fördereinheit der weiteren Ausführungsform der erfindungsgemäßen Vorrichtung aus Figur 4; und
Figur 7 ein Flussdiagramm eines Ausführungsbeispiel eines erfindungsgemäßen Verfahrens zum Übergeben eines Bogens von einer Einlauf-Fördereinheit an eine Auslauf-Fördereinheit.

In den Figuren sind lediglich die für die Funktion wesentlichen Komponenten dargestellt, wobei gleiche Komponenten mit gleichen Bezugszeichen versehen sind.

### Ausführungsformen der Erfindung

Figur 1 zeigt eine schematische Darstellung einer ersten Ausführungsform einer erfindungsgemäßen Vorrichtung 1 zur Übergabe eines Bogens 4 von einer Einlauf-Fördereinheit 2 an eine Auslauf-Fördereinheit 3. Die erste Ausführungsform der Vorrichtung 1 weist die Einlauf-Fördereinheit 2 und die Auslauf-Fördereinheit 3 auf. Zudem weist die Einlauf-Fördereinheit 2 mindestens einen Einlauf-Saugriemen 10 auf und ist beispielsweise mit zehn Einlauf-Saugriemen mehrbändig parallel ausgelegt. Die Auslauf-Fördereinheit 3 weist mindestens einen Auslauf-Saugriemen 11 auf und ist beispielsweise mit zehn Auslauf-Saugriemen mehrbändig parallel ausgelegt. Die Vorrichtung 1 weist einen Übergabebereich 9 auf. Zudem sind eine Einlauf-Richtung 5, eine Auslauf-Richtung 6 und ein Bogen 4 dargestellt.

Figur 2 zeigt eine Seitenansicht der ersten Ausführungsform der erfindungsgemäßen Vorrichtung 1. Dargestellt sind der Einlauf-Saugriemen 10, der Auslauf-Saugriemen 11, die mehrbändig parallelen Auslauf-Saugriemen der Auslauf-Fördereinheit 3, der Übergabebereich 9 und der Bogen 4. Zudem ist eine Einlauf-Transportseite 7 und die Einlauf-Richtung 5 dargestellt.

Figur 3 zeigt eine weitere schematische Darstellung der ersten Ausführungsform der erfindungsgemäßen Vorrichtung 1. Die Vorrichtung 1 weist die Einlauf-Fördereinheit 2 mit mindestens einen Einlauf-Saugriemen 10 und die Auslauf-Fördereinheit 3 mit mindestens einen Auslauf-Saugriemen 11 auf. Die Fördereinheit 2 weist eine Einlauf-Transportseite 7 auf, und die Auslauf-Fördereinheit 3 weist eine Auslauf-Transportseite 8 auf.

Die Einlauf-Transportseite 7 wird beispielsweise gebildet durch eine Förderfläche des Einlauf-Saugriemens 10 oder durch eine durch Kombination von Förderflächen mehrerer Einlauf-Saugriemen. Die Auslauf-Transportseite 7 wird beispielsweise gebildet durch eine Förderfläche des Auslauf-Saugriemens 11 oder durch eine durch Kombination von Förderflächen mehrerer Auslauf-Saugriemen. Der Übergabebereich 9 ist zwischen der Einlauf-Transportseite 7 und der Auslauf-Transportseite 8 angeordnet. Beispielsweise ist eine Höhe des Übergabebereichs definiert durch einen Abstand zwischen der Einlauf-Transportseite 7 und der Auslauf-Transportseite 8 und beträgt 10mm. Die Einlauf-Transportseite 7 ist der Auslauf-Transportseite 8 flächig zugewandt angeordnet, so dass der Bogen 4 bei einem Transport zur Übergabe entlang der Einlauf-Transportseite 7 zu dem Übergabebereich 9 hingeführt wird und nach der Übergabe entlang der Auslauf-Transportseite 8 weggeführt wird.

Der mindestens eine Einlauf-Saugriemen 10 ist derart ausgelegt, dass dieser mittels eines Vakuums den Bogen 4 ansaugen kann. Der Bogen 4 ist beispielsweise ein Bogen Papier, ein Kuvert, ein Blech oder ein anderes flaches Gut.

Zur Übergabe des Bogens 4 wird dieser aus der Einlauf-Richtung 5 kommende Bogen 4 mittels der Einlauf-Fördereinheit 2 und des Einlauf-Saugriemens 10 transportiert. Der Einlauf-Saugriemen 10 saugt mittels eines Vakuums den Bogen 4 an und bewegt den Bogen 4 an der Einlauf-Transportseite 7 entlang in den Übergabebereich 9. Zur Übergabe wird das Vakuum unterbrochen, wenn der Bogen 4 in dem Übergabebereich 9 ist. Die Einlauf-Fördereinheit 2 gibt somit den Bogen 4 frei.

Das Vakuums wird beispielsweise dadurch gesteuert, dass ein Sensor eine bestimmte Position des Bogens 4 in dem Übergabebereich 9 erkennt und in diesem Fall eine Unterbrechung des Vakuums auslöst, indem ein Signal zur Steuerung der Einlauf-Fördereinheit 2 bereitgestellt wird. Beispielsweise ist ein Sensor ein optischer Sensor oder einer Lichtschranke.

Beispielsweise steuert eine Steuereinheit die Einlauf-Fördereinheit 2, den Einlauf-Saugriemen 10 und das Vakuum. Die Steuereinheit verarbeitet das Signal zur Steuerung dahingehend, dass bei Bereitstellung des Signals die Einlauf-Fördereinheit 2 angehalten und das Vakuum bzw. eine das Vakuum erzeugende Saugeinrichtung abgeschaltet wird, so dass der Transport des Bogens 4 stoppt und der Bogen 4 zur Übergabe freigegeben wird.

Beispielsweise steuert die Steuereinheit nach einer kurzen Zeitspanne zur Übergabe ein Weiterfahren der Fördereinheit 2 und ein Anschalten des Vakuums, so dass weitere Bögen transportiert und übergeben werden können.

Der von der Einlauf-Fördereinheit 2 losgelassene Bogen 4 wird von dem Auslauf-Saugriemen 11 auf der Auslauf-Transportseite 8 mittels eines Vakuums angesaugt. Die Auslauf-Fördereinheit 3 transportiert den von dem Auslauf-Saugriemen 11 festgehaltenen Bogen 4 in der Auslauf-Richtung 6 entlang der Auslauf-Transportseite 8 weiter. Somit wird der Bogen 4 aus der Einlauf-Richtung 5 in die Auslauf-Richtung 6 umgelenkt. Beispielsweise ist ein Umlenkwinkel, der zwischen der Einlauf-Richtung 5 und der Auslauf-Richtung 6 definiert wird, ca. 90°, so dass der Bogen 4 eine rechtwinklige Richtungsänderung erfährt. Ist beispielsweise der Bogen 4 ein Papierbogen kann der Papierbogen im Hochformat in die Vorrichtung 1 einlaufen und im Querformat aus der Vorrichtung 1 auslaufen; die Vorrichtung 1 ändert so eine Richtung eines Papierstroms, der einen Strom aus Papierblättern umfasst.

Figur 4 zeigt eine Seitenansicht einer zweiten Ausführungsform einer erfindungsgemäßen Vorrichtung 1', und Figur 5 zeigt eine schematische Darstellung der zweiten Ausführungsform der erfindungsgemäßen Vorrichtung 1'. Die zweite Ausführungsform der Vorrichtung 1' weist die Einlauf-Fördereinheit 2, die Auslauf-Fördereinheit 3, den Übergabebereich 9 auf. Zudem weist die Vorrichtung 1' eine Exzentereinheit 12 und eine Saugleiste 13 auf. Die Einlauf-Fördereinheit 2 weist mindestens den Einlauf-Saugriemen 10 auf. Die Auslauf-Fördereinheit 3 weist mindestens den Auslauf-Saugriemen 11 auf. In Figur 5 ist zudem die Einlauf-Richtung 5, die Auslauf-Richtung 6 und die die Auslauf-Transportseite 8 gezeigt.

Der Einlauf-Saugriemen 10 ist von der Saugleiste 13 abhebbar. Wird beispielsweise vom Sensor zur Steuerung der Einlauf-Fördereinheit 2 das Signal einer Erkennung des Bogens 4 bereitgestellt, wird der Einlauf-Saugriemen 10 gestoppt und/oder von der Saugleiste 13 abgehoben und das Vakuum unterbrochen, so dass der Bogen 4 freigegeben wird. Zudem kann durch ein Abheben des Einlauf-Saugriemens 10 in Richtung der Auslauf-Transportseite 8 der Bogen 4 zur Übergabe an den Auslauf-Saugriemen 11 bewegt werden.

Die Exzentereinheit 12 ist mit der Saugleiste 13 verbunden, so dass die Exzentereinheit 12 den Einlauf-Saugriemen 10 von der Saugleiste 13 abheben und/oder senken kann.

Figur 6 zeigt einen Querschnitt durch die Einlauf-Fördereinheit 2 der Vorrichtung 1' mit bewegter Exzentereinheit 12, welche den Einlauf-Saugriemen 10 von der Saugleiste 13 abhebt bzw. drückt.

In einer weiteren Ausführungsform einer erfindungsgemäßen Vorrichtung kann die Vorrichtung als Weiche eingesetzt werden, indem beispielsweise eine Steuerung eines Bewegens des Einlauf-Saugriemens 10 von der Saugleiste 13 für Bögen unterschiedlich durchgeführt wird, so dass ein erster Bogen aus der Einlauf-Richtung 5 in die Auslauf-Richtung 6 umgelenkt wird, und ein zweiter Bogen nicht in die Auslauf-Richtung 6 umgelenkt wird, sondern durch die Einlauf-Fördereinheit 2 mit Einlauf-Saugriemens 10 transportiert wird und in der Einlauf-Richtung 5 die Vorrichtung passiert.

In Ausführungsformen einer erfindungsgemäßen Vorrichtung kann ein Umlenkwinkel, der zwischen der Einlauf-Richtung 5 und der Auslauf-Richtung 6 definiert wird, ca. 0°, ca. 90°, ca. 180°, oder ca. 270°, so dass bei 0° ein Durchlauf ohne Richtungsänderung, ein Umlenken um 90° oder 270° oder bei 180° ein Rücklauf des Bogens 4 stattfindet.

Figur 7 zeigt ein erfindungsgemäßes Verfahren 20 zum Übergeben eines Bogens 4 von einer Einlauf-Fördereinheit 2 an eine Auslauf-Fördereinheit 3. Das Verfahren 20 weist fünf Verfahrensschritte 21, 22, 23, 24, 25 auf.

Im ersten Verfahrensschritt 21 erfolgt ein Festhalten des Bogens 4 durch die Einlauf-Fördereinheit 2 an der Einlauf-Transportseite 7 der Einlauf-Fördereinheit 2. Beispielsweise wird der Bogen 4 durch die Einlauf-Fördereinheit 2 mittels eines Ansaugens mit mindestens den Einlauf-Saugriemen 10 durchgeführt und das Ansaugen wird mittels eines Vakuums erzeugt.

Im zweiten Verfahrensschritt 22 wird der Bogen 4 in der Einlauf-Richtung 5 entlang der Einlauf-Transportseite 7 in den Übergabebereich 9 transportiert. Beispielsweise fördert die Einlauf-Fördereinheit 2 den angesaugten Bogen 4 mit den Einlauf-Saugriemen 10.

Im dritten Verfahrensschritt 23 wird der Bogen 4 durch die Einlauf-Fördereinheit 2 in dem Übergabebereich 9 losgelassen. Beispielsweise wird mittels Sensorik erkannt, dass der Bogen 4 an einer festgelegten Position im Übergabebereich 9 ist, und mittels Steuerung das Loslassen des Bogens durch die Einlauf-Fördereinheit 2 in dem Übergabebereich 9 durch ein Abheben des Einlauf-Saugriemens 10 von der Vakuumleiste 13 durchgeführt.

Im vierten Verfahrensschritt 24 wird der Bogen 4 durch die Auslauf-Fördereinheit 3 in dem Übergabebereich 9 angenommen und der Bogens 4 an der Auslauf-Transportseite 8 der Auslauf-Fördereinheit 3 festgehalten. Beispielsweise saugt der mindestens eine Auslauf-Saugriemen 11 den Bogen 4 an.

Das Übergeben des Bogens 4 von der Einlauf-Fördereinheit 2 an die Auslauf-Fördereinheit 3 findet in den dritten Verfahrensschritt 23 und vierten Verfahrensschritt 24 statt, wobei der Bogen 4 im dritten Verfahrensschritte 23 im Übergabebereich 9 an der Einlauf-Transportseite 7 freigeben wird, und die Einlauf-Transportseite 7 der Auslauf-Transportseite 8 flächig zugewandt angeordnet ist. Im vierten Verfahrensschritt 24 kann somit der Bogen 4 an der Auslauf-Transportseite 8 im Übergabebereich 9 angenommen und festgehalten werden.

Im fünften Verfahrensschritt wird der Bogen 4 in der Auslauf-Richtung 6 entlang der Auslauf-Transportseite 8 transportiert. Beispielsweise fördert die Auslauf-Fördereinheit 3 den angesaugten Bogen 4 mit den Auslauf-Saugriemen 11 weiter.

## Patentansprüche

1. Vorrichtung (1, 1') zur Übergabe eines Bogens (4) von einer Einlauf-Fördereinheit (2) an eine Auslauf-Fördereinheit (3), wobei der Bogen (4) aus einer Einlauf-Richtung (5) in eine Auslauf-Richtung (6) umgelenkt wird, wobei die Einlauf-Fördereinheit (2) eine Einlauf-Transportseite (7) aufweist, wobei der Bogen (4) entlang der Einlauf-Transportseite (7) zur Übergabe hingeführt wird, wobei die Auslauf-Fördereinheit (3) eine Auslauf-Transportseite (8) aufweist, wobei der Bogen (4) entlang der Auslauf-Transportseite (8) nach Übergabe weggeführt wird, wobei die Einlauf-Transportseite (7) der Auslauf-Transportseite (8) flächig zugewandt angeordnet ist, wobei ein Übergabebereich (9) zwischen der Einlauf-Transportseite (7) und der Auslauf-Transportseite (8) angeordnet ist, wobei die Einlauf-Fördereinheit (2) mindestens einen Einlauf-Saugriemen (10), der mittels eines Vakuums den Bogen (4) ansaugt, und ein Mittel zur Unterbrechung des Vakuums des Einlauf-Saugriemens (2) aufweist, wobei der Bogen (4) von der Einlauf-Transportseite (7) für die Übergabe freigegeben wird, **dadurch gekennzeichnet, dass** das Mittel zur Unterbrechung des Vakuums einen von einer Saugleiste (13) abhebbaren Einlauf-Saugriemen (10) aufweist.

2. Vorrichtung (1, 1') nach Anspruch 1, **dadurch gekennzeichnet, dass** die Einlauf-Fördereinheit (2) eine Exzentereinheit (12) aufweist, wobei die Exzentereinheit (12) den Einlauf-Saugriemen (10) von der Saugleiste (13) abheben kann.

3. Vorrichtung nach einem der vorhergehenden Ansprüche, **dadurch gekennzeichnet, dass** die Auslauf-Transportseite (8) mindestens einen Auslauf-Saugriemen (11) aufweist, wobei der Auslauf-Saugriemen (11) mittels eines dem Auslauf-Saugriemen (11) zugehörigen Vakuums den Bogen (4) während der Übergabe auf der Auslauf-Transportseite (8) ansaugt.

4. Vorrichtung nach einem der vorhergehenden Ansprüche, **dadurch gekennzeichnet, dass** die Einlauf-Fördereinheit (2) einen Sensor zur Erkennung des Bogens (4) aufweist, wobei der Sensor ein Signal zur Steuerung der Einlauf-Fördereinheit (2) bereitstellt.

5. Vorrichtung nach einem der vorhergehenden Ansprüche, **dadurch gekennzeichnet, dass** ein Umlenkwinkel zwischen der Einlauf-Richtung (5) und der Auslauf-Richtung (6) ca. 0°, ca. 90°, ca. 180°, oder ca. 270° aufweist.

6. Verfahren zum Übergeben eines Bogens (4) von einer Einlauf-Fördereinheit (2) an eine Auslauf-Fördereinheit (3) mit den Schritten:
- Festhalten des Bogens (4) durch die Einlauf-Fördereinheit (2) an einer Einlauf-Transportseite (7) der Einlauf-Fördereinheit (2),
- Transportieren des Bogens (4) in einer Einlauf-Richtung (5) entlang der Einlauf-Transportseite (7) in einen Übergabebereich (9),
- Loslassen des Bogens (4) durch die Einlauf-Fördereinheit (2) in dem Übergabebereich (9),
- Annehmen des Bogens (4) durch die Auslauf-Fördereinheit (3) in dem Übergabebereich (9) und Festhalten des Bogens (4) an einer Auslauf-Transportseite (8) der Auslauf-Fördereinheit (3), wobei die Auslauf-Transportseite (8) der Einlauf-Transportseite (7) flächig zugewandt angeordnet ist,
- Transportieren des Bogens (4) in einer Auslauf-Richtung (6) entlang der Auslauf-Transportseite (8), wobei das Festhalten des Bogens (4) durch die Einlauf-Fördereinheit (2) ein Ansaugen mit mindestens einem Einlauf-Saugriemen (10), das durch ein Vakuum erzeugt wird, und das Loslassen des Bogens (4) durch die Einlauf-Fördereinheit (2) in dem Übergabebereich (9) ein Unterbrechen des Vakuums aufweist, **dadurch gekennzeichnet, dass** das Unterbrechen des Vakuums ein Abheben des Einlauf-Saugriemens (10) von einer Vakuumleiste (13) aufweist.

## Claims

1. Device (1,1') for transferring a sheet (4) from an infeed conveyor unit (2) to an outfeed conveyor unit (3), wherein the sheet (4) is deflected from an infeed direction (5) into an outfeed direction (6), wherein the infeed conveyor unit (2) has an infeed transport side (7), wherein the sheet (4) is guided along the infeed transport side (7) towards the transfer, wherein the outfeed conveyor unit (3) has an outfeed transport side (8), wherein the sheet (4) is guided away along the outfeed transport side (8) after transfer, wherein the infeed transport side (7) is arranged facing the outfeed transport side (8), wherein a transfer region (9) is arranged between the infeed transport side (7) and the outfeed transport side (8), wherein the infeed conveyor unit (2) comprises at least one infeed suction belt (10) which aspirates the sheet (4) by means of a vacuum and a means for interrupting the vacuum of the infeed suction belt (10), wherein the sheet (4) is released from the infeed transport side (7) for transfer, **characterized in that** the means for interrupting the vacuum comprises an infeed suction belt (10) which can be lifted off a suction bar (13).

2. Device (1,1') according to claim 1, **characterized in that** the infeed conveyor unit (2) has an eccentric unit (12), the eccentric unit (12) capable of lifting the infeed suction belt (10) off the suction bar (13).

3. Device according to one of the preceding claims, **characterized in that** the outfeed transport side (8) has at least one outfeed suction belt (11), the outfeed suction belt (11) aspirating the sheet (4) by means of a vacuum associated with the outfeed suction belt (11) during the transfer on the outfeed transport side (8).

4. Device according to one of the preceding claims, **characterized in that** the infeed conveyor unit (2) has a sensor for detecting the sheet (4), the sensor providing a signal for controlling the infeed conveyor unit (2).

5. Device according to any one of the preceding claims, **characterized in that** a deflection angle between the infeed direction (5) and the outfeed direction (6) is about 0°, about 90°, about 180°, or about 270°.

6. Method for transferring a sheet (4) from an infeed conveyor unit (2) to an outfeed conveyor unit (3), comprising the steps:
- retaining the sheet (4) by the infeed conveyor unit (2) on an infeed transport side (7) of the infeed conveyor unit (2),
- transporting the sheet (4) in an infeed direction (5) along the infeed transport side (7) into a transfer region (9),
- releasing the sheet (4) by the infeed conveyor unit (2) in the transfer region (9)
- accepting the sheet (4) by the outfeed conveyor unit (3) in the transfer region (9) and retaining the sheet (4) on an outfeed transport side (8) of the outfeed conveyor unit (3), the outfeed transport side (8) being arranged facing the infeed transport side (7),
- transporting the sheet (4) in an outfeed direction (6) along the outfeed transport side (8), the retaining of the sheet (4) by the infeed conveyor unit (2) involving aspiration by at least one infeed suction belt (10) achieved by a vacuum and the releasing of the sheet (4) by the infeed conveyor unit (2) in the transfer region (9) comprising an interruption of the vacuum, **characterized in that** the interruption of the vacuum comprises a lifting of the infeed suction belt (10) from a vacuum bar (13).

## Revendications

1. Dispositif (1, 1') pour transférer une feuille (4) d'une unité de transport d'entrée (2) à une unité de transport de sortie (3), dans lequel la feuille (4) est déviée d'une direction d'entrée (5) dans une direction de sortie (6), dans lequel l'unité de transport d'entrée (2) présente un côté de transport d'entrée (7), dans lequel la feuille (4) est guidée le long du côté de transport d'entrée (7) vers le transfert, dans lequel l'unité de transport de sortie (3) présente un côté de transport de sortie (8), dans lequel la feuille (4) est évacuée le long du côté de transport de sortie (8) après le transfert, dans lequel le côté de transport d'entrée (7) est disposé face au côté de transport de sortie (8), dans lequel une zone de transfert (9) est disposée entre le côté de transport d'entrée (7) et le côté de transport de sortie (8), dans lequel l'unité de transport d'entrée (2) comprend au moins une bande d'aspiration d'entrée (10) qui aspire la feuille (4) au moyen d'une dépression et un moyen pour interrompre la dépression de la bande d'aspiration d'entrée (10), dans lequel la feuille (4) est libérée du côté de transport d'entrée (7) pour être transférée, **caractérisé en ce que** le moyen pour interrompre la dépression comprend une bande d'aspiration d'entrée (10) qui peut être soulevée d'une barre d'aspiration (13).

2. Dispositif (1, 1') selon la revendication 1, **caractérisé en ce que** l'unité de transport d'entrée (2) présente une unité excentrique (12), l'unité excentrique (12) étant capable de soulever la bande d'aspiration d'entrée (10) de la barre d'aspiration (13).

3. Dispositif selon l'une des revendications précédentes, **caractérisé en ce que** le côté de transport de sortie (8) présente au moins une bande d'aspiration de sortie (11), la bande d'aspiration de sortie (11) aspirant la feuille (4) au moyen d'une dépression associée à la bande d'aspiration de sortie (11) pendant le transfert sur le côté de transport de sortie (8).

4. Dispositif selon l'une des revendications précédentes, **caractérisé en ce que** l'unité de transport d'entrée (2) comporte un capteur pour détecter la feuille (4), le capteur fournissant un signal pour commander l'unité de transport d'entrée (2).

5. Dispositif selon l'une des revendications précédentes, **caractérisé en ce qu'**un angle de déviation entre la direction d'entrée (5) et la direction de sortie (6) est d'environ 0°, d'environ 90°, d'environ 180° ou d'environ 270°.

6. Procédé pour transférer une feuille (4) d'une unité de transport d'entrée (2) à une unité de transport de sortie (3), comprenant les étapes consistant à:
- retenir la feuille (4) par l'unité de transport d'entrée (2) sur un côté de transport d'entrée (7) de l'unité de transport d'entrée (2),
- transporter la feuille (4) dans une direction d'entrée (5) le long du côté de transport d'entrée (7) dans une zone de transfert (9),
- libérer la feuille (4) par l'unité de transport d'entrée (2) dans la zone de transfert (9),
- réceptionner la feuille (4) par l'unité de transport de sortie (3) dans la zone de transfert (9) et retenir la feuille (4) sur un côté de transport de sortie (8) de l'unité de transport de sortie (3), le côté de transport de sortie (8) étant disposé face au côté de transport d'entrée (7),
- transporter la feuille (4) dans une direction de sortie (6) le long du côté de transport de sortie (8), la retenue de la feuille (4) par l'unité de transport d'entrée (2) impliquant une aspiration par au moins une bande d'aspiration d'entrée (10) effectuée par une dépression et la libération de la feuille (4) par l'unité de transport d'entrée (2) dans la zone de transfert (9) comprenant une interruption de la dépression, **caractérisé en ce que** l'interruption de la dépression comprend un soulèvement de la bande d'aspiration d'entrée (10) d'une barre d'aspiration (13).
